# EUROPÄISCHE PATENTSCHRIFT

(11) **EP 4 127 583 B1**
(45) Veröffentlichungstag und Bekanntmachung des Hinweises auf die Patenterteilung: **01.05.2024**
(21) Anmeldenummer: 21712713.3
(22) Anmeldetag: 05.03.2021
(51) Int. Cl.: F25J 3/04

(54) **VERFAHREN UND ANLAGE ZUR TIEFTEMPERATURZERLEGUNG VON LUFT**
PROCESS AND PLANT FOR LOW-TEMPERATURE SEPARATION OF AIR
PROCÉDÉ ET INSTALLATION DE SÉPARATION D'AIR À BASSE TEMPÉRATURE

(30) Priorität: 23.03.2020 EP 20020131
(43) Veröffentlichungstag der Anmeldung: 08.02.2023
(73) Patentinhaber: Linde GmbH, 82049 Pullach (DE)
(72) Erfinder: GOLUBEV, Dimitri, 82538 Geretsried (DE)
(74) Vertreter: Imhof, Dietmar
(86) Internationale Anmeldenummer: PCT/EP2021/025093
(87) Internationale Veröffentlichungsnummer: WO 2021/190784

(56) Entgegenhaltungen:
- EP-A2- 3 290 843
- WO-A1-2020/187449
- DE-A1- 10 205 096
- DE-A1-102009 023 900
- US-A- 4 715 873

## Beschreibung

Die Erfindung betrifft ein Verfahren und eine Anlage zur Tieftemperaturzerlegung von Luft gemäß den jeweiligen Oberbegriffen der unabhängigen Patentansprüche.

### Stand der Technik

Die Herstellung von Luftprodukten in flüssigem oder gasförmigem Zustand durch Tieftemperaturzerlegung von Luft in Luftzerlegungsanlagen ist bekannt und beispielsweise bei H.-W. Häring (Hrsg.), Industrial Gases Processing, Wiley-VCH, 2006, insbesondere Abschnitt 2.2.5, "Cryogenic Rectification", beschrieben.

Luftzerlegungsanlagen weisen Rektifikationskolonnensysteme auf, die als Zweikolonnensysteme, insbesondere als Doppelkolonnensysteme, aber auch als Drei- oder Mehrkolonnensysteme ausgebildet sein können. Neben Rektifikationskolonnen zur Gewinnung von Stickstoff und/oder Sauerstoff in flüssigem und/oder gasförmigem Zustand, also Rektifikationskolonnen zur Stickstoff-Sauerstoff-Trennung, können Rektifikationskolonnen zur Gewinnung weiterer Luftkomponenten, insbesondere der Edelgase Krypton, Xenon und/oder Argon, vorgesehen sein.

Die Rektifikationskolonnen der genannten Rektifikationskolonnensysteme werden auf unterschiedlichen Druckniveaus betrieben. Bekannte Doppelkolonnensysteme weisen eine sogenannte Hochdruckkolonne (auch als Druckkolonne, Mitteldruckkolonne oder untere Kolonne bezeichnet) und eine sogenannte Niederdruckkolonne (obere Kolonne) auf. Die Hochdruckkolonne wird typischerweise auf einem Druckniveau von 4 bis 7 bar, insbesondere ca. 5,3 bar, betrieben. Die Niederdruckkolonne wird auf einem Druckniveau von typischerweise 1 bis 2 bar, insbesondere ca. 1,4 bar, betrieben. In bestimmten Fällen können in beiden Rektifikationskolonnen auch höhere Druckniveaus eingesetzt werden. Bei den hier und nachfolgend angegebenen Drücken handelt es sich um Absolutdrücke am Kopf der jeweils angegebenen Kolonnen.

Je nach den geforderten Produktspektren (d.h. der absolut und relativ zueinander herzustellenden Mengen an unterschiedlichen flüssigen und gasförmigen Luftprodukten) eignen sich unterschiedliche Anlagenkonfigurationen von Luftzerlegungsanlagen unterschiedlich gut. Wird beispielsweise überwiegend gasförmiger Stickstoff auf einem erhöhten Druckniveau gefordert, kann ein z.B. in der EP 2 789 958 A1 und der dort zitierten Patentliteratur beschriebenes Verfahren vorteilhaft sein. Dieses kann auch mit einer sogenannten Reinsauerstoffkolonne verwendet und/oder mit einer (Vakuum-)Druckwechseladsorption kombiniert werden. Auf diese Weise kann auch Sauerstoff unterschiedlicher Reinheit bereitgestellt werden. In bestimmten Fällen ergibt sich hier jedoch weiterer Optimierungsbedarf.

Für bestimmte Aufgaben werden Luftzerlegungsanlagen bzw. entsprechende Verfahren benötigt, die neben relativ großen Mengen an Stickstoff mit vergleichsweise hoher Reinheit (ca. 80 ppb Sauerstoffgehalt und weniger) auch bestimmte Mengen eines unreinen Sauerstoffprodukts liefern. Entsprechender Stickstoff kann beispielsweise bei der Halbleiter- bzw. Displayfertigung benötigt werden, wohingegen der unreine Sauerstoff für die Glasproduktion für entsprechende Displays vor Ort erforderlich ist. Insbesondere die Bereitstellung von unreinem Sauerstoff als zusätzlichem Produkt kann durch die bisher bekannten Luftzerlegungsanlagen und Verfahren bisweilen nicht in der gewünschten Effizienz erfolgen.

Es besteht daher der Bedarf nach Verfahren und Anlagen zur Tieftemperaturzerlegung von Luft, die die genannten Anforderungen in vorteilhafter Weise erfüllen.

### Offenbarung der Erfindung

Diese Aufgabe wird durch ein Verfahren und eine Anlage zur Tieftemperaturzerlegung von Luft mit den jeweiligen Merkmalen der unabhängigen Patentansprüche gelöst. Vorteilhafte Ausgestaltungen sind Gegenstand der jeweiligen abhängigen Patentansprüche sowie der nachfolgenden Beschreibung.

Nachfolgend werden zunächst einige bei der Beschreibung der vorliegenden Erfindung und ihrer Vorteile verwendete Begriffe sowie der zugrunde liegende technische Hintergrund näher erläutert.

Die in einer Luftzerlegungsanlage eingesetzten Vorrichtungen sind in der zitierten Fachliteratur, beispielsweise bei Häring in Abschnitt 2.2.5.6, "Apparatus", beschrieben.

Sofern die nachfolgenden Definitionen nicht hiervon abweichen, wird daher zum Sprachgebrauch, der im Rahmen der vorliegenden Anmeldung verwendet wird, ausdrücklich auf die zitierte Fachliteratur verwiesen.

Als "Kondensatorverdampfer" wird ein Wärmetauscher bezeichnet, in dem ein erster, kondensierender Fluidstrom in indirekten Wärmeaustausch mit einem zweiten, verdampfenden Fluidstrom tritt. Jeder Kondensatorverdampfer weist einen Verflüssigungsraum und einen Verdampfungsraum auf. Verflüssigungs- und Verdampfungsraum weisen Verflüssigungs- bzw. Verdampfungspassagen auf. In dem Verflüssigungsraum wird die Kondensation (Verflüssigung) des ersten Fluidstroms durchgeführt, in dem Verdampfungsraum die Verdampfung des zweiten Fluidstroms. Der Verdampfungs- und der Verflüssigungsraum werden durch Gruppen von Passagen gebildet, die untereinander in Wärmeaustauschbeziehung stehen.

Insbesondere der eine Hochdruckkolonne und eine Niederdruckkolonne einer Luftzerlegungsanlage wärmetauschend verbindende sogenannte Hauptkondensator ist als Kondensatorverdampfer ausgebildet. Der Hauptkondensator kann insbesondere als ein- oder mehrstöckiger Badverdampfer, insbesondere als Kaskadenverdampfer (wie beispielsweise in der EP 1 287 302 B1 beschrieben), oder aber als Fallfilmverdampfer ausgebildet sein. Der Hauptkondensator kann durch einen einzigen Wärmetauscherblock oder durch mehrere Wärmetauscherblöcke, die in einem gemeinsamen Druckbehälter angeordnet sind, gebildet werden.

In einem "Forced-Flow"-Kondensatorverdampfer, der auch im Rahmen der vorliegenden Erfindung zum Einsatz kommen kann, wird ein Flüssigkeitsstrom mittels seines eigenen Drucks durch den Verdampfungsraum gedrückt und dort partiell verdampft. Dieser Druck wird beispielsweise durch eine Flüssigkeitssäule in der Zuleitung zum Verdampfungsraum erzeugt. Die Höhe dieser Flüssigkeitssäule entspricht dabei dem Druckverlust im Verdampfungsraum. Das aus dem Verdampfungsraum austretende Gas oder Gas-Flüssigkeitsgemisch kann dabei in einem "Once Through"-Kondensatorverdampfer dieser Art direkt zum nächsten Verfahrensschritt bzw. zu einer stromabwärtigen Vorrichtung weitergeleitet werden und wird insbesondere nicht in ein Flüssigkeitsbad des Kondensatorverdampfers eingeleitet, aus dem der flüssig verbliebene Anteil erneut angesaugt würde.

Eine "Entspannungsturbine" bzw. "Entspannungsmaschine", die über eine gemeinsame Welle mit weiteren Entspannungsturbinen oder Energiewandlern wie Ölbremsen, Generatoren oder Verdichtern gekoppelt sein kann, ist zur Entspannung eines gasförmigen oder zumindest teilweise flüssigen Stroms eingerichtet. Insbesondere können Entspannungsturbinen zum Einsatz in der vorliegenden Erfindung als Turboexpander ausgebildet sein. Wird ein Verdichter mit einer oder mehreren Entspannungsturbinen angetrieben, jedoch ohne extern, beispielsweise mittels eines Elektromotors, zugeführte Energie, wird der Begriff "turbinengetriebener" Verdichter oder alternativ "Booster" verwendet. Anordnungen aus turbinengetriebenen Verdichtern und Entspannungsturbinen werden auch als "Boosterturbinen" bezeichnet.

In Luftzerlegungsanlagen kommen zur Verdichtung der zu zerlegenden Einsatzluft mehrstufige Turboverdichter zum Einsatz, die hier als "Hauptluftverdichter" bezeichnet werden. Der mechanische Aufbau von Turboverdichtern ist dem Fachmann grundsätzlich bekannt. In einem Turboverdichter erfolgt die Verdichtung des zu verdichtenden Mediums mittels Turbinenschaufeln, die auf einem Turbinenrad bzw. Impeller oder direkt auf einer Welle angeordnet sind. Ein Turboverdichter bildet dabei eine bauliche Einheit, die jedoch bei einem mehrstufigen Turboverdichter mehrere Verdichterstufen aufweisen kann. Eine Verdichterstufe umfasst dabei in der Regel eine entsprechende Anordnung von Turbinenschaufeln. Alle dieser Verdichterstufen können von einer gemeinsamen Welle angetrieben werden. Es kann jedoch auch vorgesehen sein, die Verdichterstufen gruppenweise mit unterschiedlichen Wellen anzutreiben, wobei die Wellen auch über Getriebe miteinander verbunden sein können.

Der Hauptluftverdichter zeichnet sich ferner dadurch aus, dass durch diesen die gesamte in das Rektifikationskolonnensystem eingespeiste und zur Herstellung von Luftprodukten verwendete Luftmenge, also die gesamte Einsatzluft, verdichtet wird. Entsprechend kann auch ein "Nachverdichter" vorgesehen sein, in dem aber nur ein Teil der im Hauptluftverdichter verdichteten Luftmenge auf einen nochmals höheren Druck gebracht wird. Auch dieser kann als Turboverdichter ausgebildet sein. Auch die Verwendung eines gemeinsamen Verdichters bzw. von Verdichterstufen eines derartigen Verdichters als Hauptluftverdichter und Nachverdichter kann vorgesehen sein. Zur Verdichtung von Teilluftmengen sind in Luftzerlegungsanlagen typischerweise weitere Turboverdichter in Form der erwähnten Booster vorgesehen, die i.d.R. im Vergleich zu dem Hauptluftverdichter oder dem Nachverdichter jedoch nur eine Verdichtung in relativ geringem Umfang vornehmen.

Flüssigkeiten und Gase können im hier verwendeten Sprachgebrauch reich oder arm an einer oder an mehreren Komponenten sein, wobei "reich" für einen Gehalt von wenigstens 50%, 75%, 90%, 95%, 99%, 99,5%, 99,9% oder 99,99% und "arm" für einen Gehalt von höchstens 50%, 25%, 10%, 5%, 1%, 0,1% oder 0,01% auf Mol-, Gewichts- oder Volumenbasis stehen kann. Der Begriff "überwiegend" kann der Definition von "reich" entsprechen. Flüssigkeiten und Gase können ferner angereichert oder abgereichert an einer oder mehreren Komponenten sein, wobei sich diese Begriffe auf einen Gehalt in einer Ausgangsflüssigkeit oder einem Ausgangsgas beziehen, aus der oder dem die Flüssigkeit oder das Gas gewonnen wurde. Die Flüssigkeit oder das Gas ist "angereichert", wenn diese oder dieses zumindest den 1,1-fachen, 1,5-fachen, 2-fachen, 5-fachen, 10-fachen 100-fachen oder 1.000-fachen Gehalt, und "abgereichert", wenn diese oder dieses höchstens den 0,9-fachen, 0,5-fachen, 0,1-fachen, 0,01-fachen oder 0,001-fachen Gehalt einer entsprechenden Komponente, bezogen auf die Ausgangsflüssigkeit oder das Ausgangsgas enthält. Ist hier beispielsweise von "Sauerstoff" oder "Stickstoff" die Rede, sei hierunter auch eine Flüssigkeit oder ein Gas verstanden, der reich an Sauerstoff oder Stickstoff ist, jedoch nicht notwendigerweise ausschließlich hieraus bestehen muss.

Die vorliegende Anmeldung verwendet zur Charakterisierung von Drücken und Temperaturen die Begriffe "Druckniveau" und "Temperaturniveau", wodurch zum Ausdruck gebracht werden soll, dass entsprechende Drücke und Temperaturen in einer entsprechenden Anlage nicht in Form exakter Druck- bzw. Temperaturwerte verwendet werden müssen, um das erfinderische Konzept zu verwirklichen. Jedoch bewegen sich derartige Drücke und Temperaturen typischerweise in bestimmten Bereichen, die beispielsweise ± 1%, 5%oder 10% um einen Mittelwert liegen. Entsprechende Druckniveaus und Temperaturniveaus können dabei in disjunkten Bereichen liegen oder in Bereichen, die einander überlappen. Insbesondere schließen beispielsweise Druckniveaus unvermeidliche oder zu erwartende Druckverluste ein. Entsprechendes gilt für Temperaturniveaus. Bei hier in bar angegebenen Druckniveaus handelt es sich um Absolutdrücke.

### Merkmale und Vorteile der Erfindung

Zur Erfüllung der eingangs erwähnten Produktanforderungen, also die Bereitstellung relativ großer Mengen an Stickstoff mit vergleichsweise hoher Reinheit und auf erhöhtem Druck und die gleichzeitige Bereitstellung bestimmter Mengen eines unreinen Sauerstoffprodukts, kann grundsätzlich ein in der EP 3 557 166 A1 beschriebenes Verfahren mit einer sogenannten Mischkolonne und einem Verstärkungskreislauf für die Hochdruckkolonne eingesetzt werden, wobei das Doppelkolonnensystem unter erhöhtem Druck betrieben wird.

Ferner ist aus der EP 3 521 739 A1 ein Verfahren zur Gewinnung von Stickstoff bekannt, bei dem die Niederdruckkolonne des verwendeten Doppelkolonnensystem einen Kopfkondensator aufweist (auch als "Double Column, Double Condenser" bzw. DCDC-Verfahren bekannt). Dieses Verfahren sieht den Einsatz von Forced Flow-Kondensatorverdampfern und eine Restgasturbine zwecks Erzeugung der Prozesskälteleistung vor.

Das aus der EP 3 521 739 A1 bekannte Verfahren ist sehr gut für eine reine Gasproduktion mit Stickstoff-Produktdrücken von ca. 8 bis 8,5 bar (bzw. auch für deutlich höhere Drücke, falls eine Produkt-Nachverdichtung in Erwägung gezogen wird) geeignet. Für etwas höhere Produktdrücke (z.B. 11 bar) blieb dieses Verfahren bis jetzt nur dann sehr effizient, wenn neben gasförmigem Stickstoff als Hauptprodukt auch relativ viel an Flüssigkeit (z.B. Flüssigstickstoff, LIN) produziert wird. Dies ist darauf zurück zu führen, dass die Kälteleistung bei diesem Prozess durch den Druck im Verdampfungsraum des Kondensators der Niederdruckkolonne eingestellt/variiert wird. Ist die notwendige Kälteleistung im Prozess niedrig (z.B. bei reiner Gasproduktion), ist auch der Druck im Verdampfungsraum bzw. das Druckgefälle an der Restgasturbine niedrig. Der niedrige Verdampfungsdruck hat aber auch niedrige Betriebsdrücke in beiden Rektifikationskolonnen und einen relativ niedrigen (ca. 8 bis 8,5 bar) Stickstoff-Produktdruck zur Folge. Ist die notwendige Kälteleistung im Prozess hoch (z.B. bei Flüssigproduktion), ist dagegen auch der Druck im Verdampfungsraum bzw. das Druckgefälle an der Restgasturbine hoch. Der hohe Verdampfungsdruck führt dann zu hohen Betriebsdrücken in beiden Rektifikationskolonnen und zu einem hohen Stickstoff-Produktdruck.

Die vorliegende Erfindung beruht grundsätzlich auf der Erkenntnis, dass ein Verfahren der soeben beschriebenen Art mit einer zusätzlichen Kolonne erweitert werden kann, wodurch sich die genannten Probleme überwinden lassen. Solche Verfahren sind grundsätzlich auch aus den in der Druckschrift EP 3 290 843 A1 und in der zwischenveröffentlichten Druckschrift WO2020/187449 A1 beschriebenen Verfahren bekannt, bei denen eine zusätzliche, mit einem Sumpfkondensatorverdampfer ausgestattete Kolonne für die Bereitstellung eines Sauerstoffprodukts verwendet wird, wobei das Doppelkolonnensystem unter erhöhtem Druck betrieben wird.

Im Rahmen der vorliegenden Erfindung kann ein höherer Druck im Verdampfungsraum des Kopfkondensators der Niederdruckkolonne verwendet werden, so dass eine entsprechende Erhöhung des Stickstoff-Produktdruckes (z.B. bis auf die gewünschten 11 bar) möglich ist, ohne jedoch die Flüssigleistung der Anlage erhöhen zu müssen.

Erfindungsgemäß wird dabei nur ein Teil des Restgases aus dem Verdampfungsraum des Kopfkondensators der Niederdruckkolonne arbeitsleistend entspannt. Dadurch bleibt die Kälteleistung relativ niedrig. Ein weiterer Teil des Restgases "treibt" den Rektifikationsprozess in der zusätzlichen Rektifikationskolonne an. Im Sumpf dieser zusätzlichen Rektifikationskolonne wird unreiner Sauerstoff gewonnen, welcher anschließend auch als innenverdichteter Strom gewonnen wird. Zum Begriff der Innenverdichtung sei auf die eingangs erwähnte Fachliteratur verwiesen.

Das erfindungsgemäß vorgeschlagene Verfahren gemäß des unabhängigen Patentanspruchs weist eine deutlich größere Effizienz gegenüber den bekannten, weiter oben erläuterten Verfahren auf. Insgesamt schlägt die vorliegende Erfindung ein Verfahren zur Tieftemperaturzerlegung von Luft vor, bei dem eine Luftzerlegungsanlage mit einer ersten Rektifikationskolonne und einer zweiten Rektifikationskolonne verwendet wird, wobei die erste Rektifikationskolonne auf einem Druckniveau von 9 bis 13,5 bar, insbesondere ca. 11,3 bar, betrieben wird und die zweite Rektifikationskolonne auf einem Druckniveau von 5,5 bis 8,5 bar, insbesondere ca. 7,3 bar, betrieben wird. Die genannten Werte sind insbesondere Druckwerte am Kopf der jeweiligen Rektifikationskolonnen. Die erste Rektifikationskolonne und die zweite Rektifikationskolonne können dabei insbesondere nach Art einer bekannten Doppelkolonne zusammengefasst sein.

Die erste Rektifikationskolonne wird mit abgekühlter Druckluft gespeist und die zweite Rektifikationskolonne wird mit Flüssigkeit aus der ersten Rektifikationskolonne oder hieraus gebildeter Flüssigkeit gespeist. Die schließt selbstverständlich nicht aus, dass auch weitere Speiseströme in die erste und zweite Rektifikationskolonne eingespeist werden können und stellt nur eine Mindestvoraussetzung für die Realisierung der vorliegenden Erfindung dar.

Ist zuvor und nachfolgend davon die Rede, dass Flüssigkeit aus einer Rektifikationskolonne oder "hieraus gebildete Flüssigkeit" in einer bestimmten Weise verwendet wird, soll unter der "hieraus gebildeten Flüssigkeit" insbesondere Flüssigkeit verstanden werden, zu deren Bildung die direkt aus der entsprechenden Rektifikationskolonne verwendete Flüssigkeit eingesetzt wird, und dass diese ohne vollständige Verdampfung, aber ggf. durch Verdampfung eines Teils ihrer Komponenten in ihrer Zusammensetzung verändert wird. Auch eine Kühlung, Erwärmung, Druckbeaufschlagung und Entspannung kann vorgesehen sein.

Mittels eines ersten Kondensatorverdampfers, der insbesondere den die erste und die zweite Rektifikationskolonne wärmetauschend verbindenden Hauptkondensator darstellen und als Forced-Flow-Kondensatorverdampfer ausgebildet sein kann, wird im Rahmen der vorliegenden Erfindung Kopfgas der ersten Rektifikationskolonne kondensiert und Flüssigkeit aus der zweiten Rektifikationskolonne oder hieraus gebildete Flüssigkeit (siehe oben) unter Erhalt einer Gasphase, die hier lediglich zur späteren Bezugnahme als erstes Verdampfungsprodukt bezeichnet wird, verdampft. Bei letzterer Flüssigkeit handelt es sich insbesondere um Sumpfflüssigkeit aus der zweiten Rektifikationskolonne bzw. um Flüssigkeit, die aus entsprechender Sumpfflüssigkeit gebildet wird.

Mittels eines zweiten Kondensatorverdampfers, der ebenfalls als Forced-Flow-Kondensatorverdampfer ausgebildet sein kann, wird dagegen Kopfgas der zweiten Rektifikationskolonne kondensiert und weitere Flüssigkeit aus der zweiten Rektifikationskolonne oder hieraus gebildete Flüssigkeit unter Erhalt eines zweiten Verdampfungsprodukts verdampft. Auch bei dieser weiteren Flüssigkeit kann es sich insbesondere um Sumpfflüssigkeit aus der zweiten Rektifikationskolonne handeln oder um Flüssigkeit, die aus solcher Sumpfflüssigkeit gebildet wird.

Im Rahmen der vorliegenden Erfindung wird mittels einer Entspannungsmaschine ein erster Anteil des zweiten Verdampfungsprodukts entspannt, erwärmt und aus dem Verfahren ausgeführt. Dieser erste Anteil, sogenannter Unreinstickstoff, kann beispielsweise direkt an die Atmosphäre abgegeben oder zuvor bei Bedarf zur Regeneration von Adsorbereinheiten zur Luftreinigung verwendet werden. Wie erwähnt, ist dieser Anteil - und damit die erzielte Kälteleistung - geringer als in herkömmlichen Verfahren.

Kopfgas der ersten Rektifikationskolonne wird im Rahmen der vorliegenden Erfindung als Reinstickstoffprodukt aus dem Verfahren ausgeführt. Durch den Betrieb der ersten Rektifikationskolonne auf dem erwähnten, vergleichsweise hohen Druckniveau kann dieses Reinstickstoffprodukt auf einem entsprechenden Druckniveau an einen Verbraucher bereitgestellt werden.

Wie bereits angesprochen und hier nur mit anderen Worten nochmals wiederholt, wird im Rahmen der vorliegenden Erfindung eine dritte Rektifikationskolonne verwendet. Diese wird auf einem Druckniveau von 1,1 bis 2,5 bar, insbesondere ca. 1,4 bar, insbesondere am Kopf der dritten Rektifikationskolonne, betrieben.

Ferner wird im Rahmen der vorliegenden Erfindung, wie erwähnt, eine Rektifikation in der dritten Rektifikationskolonne unter Verwendung weiteren Restgases angetrieben. Dies wird mittels eines dritten Kondensatorverdampfers erreicht, in dem ein zweiter Anteil des zweiten Verdampfungsprodukts kondensiert und Sumpfflüssigkeit der dritten Rektifikationskolonne oder hieraus gebildete Flüssigkeit unter Erhalt eines dritten Verdampfungsprodukts verdampft wird. Der mittels des dritten Kondensatorverdampfers kondensierte zweite Anteil des zweiten Verdampfungsprodukts wird sodann zumindest zu einem Teil in die dritte Rektifikationskolonne eingespeist. Ferner wird die dritte Rektifikationskolonne mit unverdampfter weiterer Flüssigkeit aus der zweiten Rektifikationskolonne oder hieraus gebildeter Flüssigkeit gespeist und weitere Sumpfflüssigkeit der dritten Rektifikationskolonne oder hieraus gebildete Flüssigkeit wird innenverdichtet und als das erwähnte Unreinsauerstoffprodukt aus dem Verfahren ausgeführt.

Die weitere Sumpfflüssigkeit der dritten Rektifikationskolonne, und damit das Unreinsauerstoffprodukt, wird insbesondere mit einem Sauerstoffgehalt von 85 bis 99,8%, beispielsweise von 90 bis 99,8%, beispielsweise mit einem Sauerstoffgehalt von 96,8%, gebildet. Es handelt sich also nicht notwendigerweise um ein üblicherweise als Unreinsauerstoff bezeichnetes Produkt mit bis zu 98% Sauerstoff. Im Rahmen der vorliegenden Erfindung kann das Reinstickstoffprodukt insbesondere mit einem Restgehalt von 10 ppm Sauerstoff oder weniger, insbesondere 5 ppm Sauerstoff oder weniger, bereitgestellt werden. Die Produktionsmenge (d.h. die Menge an jeweils ausgeführtem Produkt) kann für das Unreinsauerstoffprodukt beispielsweise 5 bis 10%, insbesondere ca. 8,7%, bezogen auf das Reinstickstoffprodukt, betragen. In einer unten erläuterten Ausgestaltung kann diese Menge auch bei bis zu 25% liegen. Flüssigstickstoff kann ebenfalls entnommen werden, wobei eine Flüssigstickstoffproduktmenge jedoch typischerweise weniger als 1 %, insbesondere weniger als 0,5%, beispielsweise ca. 0,1%, der Menge des Reinstickstoffprodukts beträgt. Weitere Luftprodukte werden typischerweise nicht oder nicht in größerer Menge als die genannten Luftprodukte gebildet.

Im Rahmen der vorliegenden Erfindung wird der zweite Kondensatorverdampfer auf einem Verdampfungsdruckniveau von 2 bis 5 bar, insbesondere ca. 3,6 bar, betrieben. Dieses Verdampfungsdruckniveau ist, wie erwähnt, in gewissem Umfang mit den Rektifikationsdruckniveaus in der ersten und in der zweiten Rektifikationskolonne gekoppelt. Der erste Anteil des zweiten Verdampfungsprodukts, der mittels einer Entspannungsmaschine entspannt, erwärmt und aus dem Verfahren ausgeführt wird, wird im Rahmen der vorliegenden Erfindung der Entspannungsmaschine insbesondere auf dem Verdampfungsdruckniveau zugeführt wird.

Im Rahmen einer besonders bevorzugten Ausgestaltung der vorliegenden Erfindung kann mittels des ersten Kondensatorverdampfers Sumpfflüssigkeit aus der zweiten Rektifikationskolonne unter Erhalt des ersten Verdampfungsprodukts und eines unverdampften Rests teilverdampft werden. Ein erster Teil des unverdampften Rests kann mittels des zweiten Kondensatorverdampfers unter Erhalt des zweiten Verdampfungsproduks verdampft werden. Auf diese Weise kann insbesondere eine Veränderung der Zusammensetzung erfolgen, indem eine Abreicherung an Leichtsiedern im ersten Kondensatorverdampfer (bzw. Anreicherung an Schwersiedern) erzielt wird. Falls, wie im zweiten Kondensatorverdampfer, eine vollständige Verdampfung erfolgt, ergibt sich dagegen keine Änderung der Zusammensetzung, da ein entsprechender Ab- bzw. Anreicherungseffekt nicht auftritt. In der soeben erläuterten Ausgestaltung der vorliegenden Erfindung kann ein zweiter Teil des unverdampften Rests in die dritte Rektifikationskolonne eingespeist werden. In jedem Fall können die unverdampfte weitere Flüssigkeit aus der zweiten Rektifikationskolonne oder die hieraus gebildete Flüssigkeit, mit der die dritte

Rektifikationskolonne gespeist wird, und der mittels des dritten Kondensatorverdampfers kondensierte zweite Anteil des zweiten Verdampfungsprodukts, oder dessen Anteil, der in die dritte Rektifikationskolonne eingespeist wird, beide jeweils in einem Kopfbereich in die dritte Rektifikationskolonne eingespeist werden, wobei unter einem "Kopfbereich" ein Bereich verstanden wird, oberhalb dessen sich keine weiteren Trenneinrichtungen befinden.

In einer anderen Ausgestaltung kann als die unverdampfte weitere Flüssigkeit aus der zweiten Rektifikationskolonne oder die hieraus gebildete Flüssigkeit, mit der die dritte Rektifikationskolonne gespeist wird, Flüssigkeit verwendet werden, die über einen Seitenabzug aus der zweiten Rektifikationskolonne, und damit mit einem geringeren Sauerstoffgehalt als die Sumpfflüssigkeit, entnommen wird. In dieser Ausgestaltung kann die dritte Rektifikationskolonne insbesondere einen ersten Trennabschnitt und einen oberhalb des ersten Trennabschnitts angeordneten zweiten Trennabschnitt aufweisen, wobei die unverdampfte weitere Flüssigkeit aus der zweiten Rektifikationskolonne oder die hieraus gebildete Flüssigkeit, mit der die dritte Rektifikationskolonne gespeist wird, auf die dritte Rektifikationskolonne oberhalb des zweiten Trennabschnitts aufgegeben wird, und wobei der mittels des dritten Kondensatorverdampfers kondensierte zweite Anteil des zweiten Verdampfungsprodukts oder dessen Anteil, der in die dritte Rektifikationskolonne eingespeist wird, auf die dritte Rektifikationskolonne zwischen dem ersten Trennabschnitt und dem zweiten Trennabschnitt aufgegeben wird.

Die abgekühlte Druckluft, mit der die erste Rektifikationskolonne gespeist wird, kann in einer Ausgestaltung der vorliegenden Erfindung ausschließlich gasförmige, abgekühlte oder teilvorverflüssigte Druckluft sein, die auf nicht mehr das Druckniveau, auf dem die erste Rektifikationskolonne betrieben wird, verdichtet wurde.

In einer anderen Ausgestaltung umfasst die abgekühlte Druckluft, mit der die erste Rektifikationskolonne gespeist wird, gasförmige, abgekühlte Druckluft, die auf nicht mehr das Druckniveau, auf dem die erste Rektifikationskolonne betrieben wird, verdichtet wurde, und ferner verflüssigte Luft, die auf ein Druckniveau verdichtet wurde, das oberhalb des Druckniveaus liegt, auf dem die erste Rektifikationskolonne betrieben wird, und die anschließend verflüssigt und in die erste Rektifikationskolonne entspannt wird. In dieser Ausgestaltung sind auch die zuvor erwähnten Produktmengen an Unreinsauerstoff von bis zu 25%, beispielsweise ca. 20%, der Produktmengen an Reinstickstoff, herstellbar. Zur weiteren Verdichtung der zu verflüssigenden Luft kann dabei insbesondere ein separater Luftnachverdichter verwendet werden.

In dem erfindungsgemäßen Verfahren kann die dritte Rektifikationskolonne 15 bis 25, insbesondere 20, theoretische Trennböden aufweisen. Die erste Rektifikationskolonne kann 50 bis 70, insbesondere 60, und die zweite Rektifikationskolonne 40 bis 60, insbesondere 50, theoretische Trennböden aufweisen.

Zu den Merkmalen der erfindungsgemäß ebenfalls vorgeschlagenen Luftzerlegungsanlage sei auf den entsprechenden unabhängigen Patentanspruch ausdrücklich verwiesen. Diese Luftzerlegungsanlage ist insbesondere zur Durchführung eines Verfahrens eingerichtet, wie es zuvor in Ausgestaltungen erläutert wurde. Auf die obigen Erläuterungen bezüglich des erfindungsgemäßen Verfahrens und seiner vorteilhaften Ausgestaltungen sei daher ausdrücklich verwiesen.

Die Erfindung wird nachfolgend unter Bezugnahme auf die beigefügten Zeichnungen näher erläutert, die die bevorzugten Ausgestaltungen der vorliegenden Erfindung veranschaulichen.

### Kurze Beschreibung der Zeichnungen

Die Figuren 1 bis 5 zeigen eine Luftzerlegungsanlagen gemäß Ausführungsformen der Erfindung in vereinfachter, schematischer Darstellung.

In den Figuren sind jeweils gleiche oder gleich wirkende Elemente mit identischen Bezugszeichen angegeben und werden der Übersichtlichkeit halber nicht wiederholt erläutert. Anlagenkomponenten können dabei jeweils auch für entsprechende Verfahrensschritte stehen, so dass die nachfolgenden Erläuterungen zu den Luftzerlegungsanlagen auch entsprechende Verfahren betreffen. In den Figuren sind flüssige Stoffströme mit schwarzen (ausgefüllten) Flusspfeilen veranschaulicht, gasförmige Stoffströme hingegen mit weißen (nicht ausgefüllten) Flusspfeilen.

### Ausführliche Beschreibung der Zeichnungen

In Figur 1 ist eine Luftzerlegungsanlage gemäß einer Ausführungsform der Erfindung in Form eines schematischen Prozessflussdiagramms veranschaulicht und insgesamt mit 100 bezeichnet.

In der Anlage 100 wird Einsatz- bzw. Prozessluft P über einen Filter 1 mittels eines Hauptluftverdichters 2 angesaugt. Nach Vorkühlung in nicht besonders bezeichneten Wärmetauschern und einem Direktkontaktkühler, der mit Wasser W betrieben wird, wird die entsprechend verdichtete Luft einer Adsorberstation 3 zugeführt und dort von unerwünschten Komponenten wie Wasser und Kohlendioxid befreit. Die Luft wird anschließend in Form eines Einsatzluftstroms a einem Hauptwärmetauscher 4 der Luftzerlegungsanlage 100 zugeführt und diesem am kalten Ende entnommen. Der weiterhin mit a bezeichnete Einsatzluftstrom wird in eine erste Rektifikationskolonne (Hochdruckkolonne) 11 eines Destillationskolonnennsystems 10, das neben der ersten Rektifikationskolonne 11 auch eine mit der ersten Rektifikationskolonne 11 als Doppelkolonne ausgebildete zweite Rektifikationskolonne (Niederdruckkolonne) 12 und eine dritte Rektifikationskolonne 13 aufweist, eingespeist.

In der ersten Rektifikationskolonne 11 werden ein Kopfgas und eine Sumpfflüssigkeit gebildet, wobei die Sumpfflüssigkeit aus der ersten Rektifikationskolonne 11 hier vollständig in Form eines Stoffstroms b durch einen Unterkühlungsgegenströmer 5 geführt und in die zweite Rektifikationskolonne 12 eingespeist wird. In der zweiten Rektifikationskolonne 12 werden ein Kopfgas und eine Sumpfflüssigkeit gebildet.

Mittels eines ersten Kondensatorverdampfers 111 (Hauptkondensator), der hier als Forced-Flow-Kondensatorverdampfer ausgebildet ist, wird ein Teil des Kopfgases der ersten Rektifikationskolonne 11 kondensiert. Ein weiterer Teil des Kopfgases wird in Form eines Stoffstroms c abgezogen, durch den Unterkühlungsgegenströmer 5 und den Hauptwärmetauscher 4 geführt und als Reinstickstoffprodukt C abgegeben. Der kondensierte Anteil des Kopfgases der ersten Rektifikationskolonne 11 wird in Form eines Stoffstroms d auf die erste Rektifikationskolonne 11 zurückgeführt.

Mittels des ersten Kondensatorverdampfers 111 wird ferner ein Teil der Sumpfflüssigkeit der zweiten Rektifikationskolonne 12 verdampft. Der verdampfte Anteil steigt in der zweiten Rektifikationskolonne 12 auf.

Mittels eines zweiten Kondensatorverdampfers 121 wird Kopfgas der zweiten Rektifikationskolonne 11 kondensiert, das dem zweiten Kondensatorverdampfer 121 dabei in Form eines Stoffstroms e zugeführt wird. Das kondensierte Kopfgas wird teils auf die zweite Rektifikationskolonne 12 zurückgeführt und teils als Flüssigstickstoffprodukt E bereitgestellt. Weiteres Kopfgas der zweiten Rektifikationskolonne 12 kann dieser in Form eines Stoffstroms f entnommen, durch den Unterkühlungsgegenströmer 5 und den Hauptwärmetauscher 4 geführt und als weiteres Druckstickstoffprodukt F bereitgestellt werden.

Am Kopf der zweiten Rektifikationskolonne 12 in einer Flüssigkeitsrückhalteeinrichtung gesammelte Flüssigkeit kann mittels einer Pumpe 6 in Form eines Stoffstroms g durch den Unterkühlungsgegenströmer 5 und auf die erste Rektifikationskolonne 11 zurückgeführt werden ("Backpumping"). An dieser Stelle kann auch ein Teilstrom des zur Bildung des Flüssigstickstoffprodukts E verwendeten Stoffstroms eingespeist werden, der zur Unterkühlung des Flüssigstickstoffprodukts E entspannt wird.

Mittels eines zweiten Kondensatorverdampfers 121 wird weitere Sumpfflüssigkeit aus der zweiten Rektifikationskolonne 12 verdampft, die dem zweiten Kondensatorverdampfer 121 in Form eines Stoffstroms h zugeführt wird, nachdem sie zuvor durch den Unterkühlungsgegenströmer 5 geführt wurde.

Mittels einer Entspannungsmaschine 7, die mit einer einfachen Bremse oder einem Generator gekoppelt sein kann, wird ein erster Anteil der mittels des zweiten Kondensatorverdampfers 121 verdampften weiteren Sumpfflüssigkeit aus der zweiten Rektifikationskolonne 12 in Form eines Stoffstroms i entspannt und dabei vor und nach der Entspannung im Unterkühlungsgegenströmer 5 und im Hauptwärmetauscher 4 erwärmt und aus dem Verfahren ausgeführt, d.h. an die Atmosphäre A abgegeben und bei Bedarf als Regeneriergas in der Adsorberstation 3 genutzt.

Mittels eines dritten Kondensatorverdampfers 131, der als Sumpfverdampfer der dritten Rektifikationskolonne 13 ausgebildet ist, wird ein zweiter Anteil der mittels des zweiten Kondensatorverdampfers 121 verdampften weiteren Sumpfflüssigkeit aus der zweiten Rektifikationskolonne 12 in Form eines Stoffstroms k kondensiert. In dem dritten Kondensatorverdampfer 131 wird ferner Sumpfflüssigkeit der dritten Rektifikationskolonne 13 verdampft.

Der mittels des dritten Kondensatorverdampfers 131 kondensierte zweite Anteil der mittels des zweiten Kondensatorverdampfers 121 verdampften weiteren Flüssigkeit aus der zweiten Rektifikationskolonne 12 wird zumindest zu einem Teil in die dritte Rektifikationskolonne 13 eingespeist. Die dritte Rektifikationskolonne 13 wird ferner in Form eines Stoffstroms I mit unverdampfter weiterer Flüssigkeit aus der zweiten Rektifikationskolonne 12 gespeist. Sumpfflüssigkeit der dritten Rektifikationskolonne 13 wird in Form eines Stoffstroms m mittels einer Pumpe 8 innenverdichtet und als innenverdichtetes Sauerstoffprodukt M aus dem Verfahren ausgeführt.

In der Luftzerlegungsanlage 100 gemäß Figur 1 ist die unverdampfte weitere Flüssigkeit aus der zweiten Rektifikationskolonne 12, mit der die dritte Rektifikationskolonne in Form des Stoffstroms I gespeist wird, Sumpfflüssigkeit der zweiten Rektifikationskolonne 12. Wie auch der mittels des dritten Kondensatorverdampfers 131 kondensierte zweite Anteil der mittels des zweiten Kondensatorverdampfers 121 verdampften weiteren Flüssigkeit aus der zweiten Rektifikationskolonne 12 oder dessen Anteil, der in die dritte Rektifikationskolonne 13 eingespeist wird, wird auch diese in einem Kopfbereich in die dritte Rektifikationskolonne 13 eingespeist. Eine zusätzliche Einspeisung von Flüssigstickstoff X ist ebenfalls veranschaulicht.

In der Luftzerlegungsanlage 200 gemäß Figur 2, die eine weitere Ausgestaltung der vorliegenden Erfindung veranschaulicht, wird dies Einspeisung abweichend vorgenommen. Als unverdampfte weitere Flüssigkeit aus der zweiten Rektifikationskolonne 12, mit der die dritte Rektifikationskolonne 13 gespeist wird, wird hier Flüssigkeit eines Stoffstroms n verwendet, die über einen Seitenabzug aus der zweiten Rektifikationskolonne 12 entnommen wird.

In der Luftzerlegungsanlage 200 gemäß Figur 2 weist die dritte Rektifikationskolonne 13 einen ersten Trennabschnitt 13a und einen oberhalb des ersten Trennabschnitts 13a angeordneten zweiten Trennabschnitt 13b auf, wobei die unverdampfte weitere Flüssigkeit aus der zweiten Rektifikationskolonne 12, mit der die dritte Rektifikationskolonne 13 gespeist wird, d.h. der Stoffstrom n, auf die dritte Rektifikationskolonne 13 oberhalb des zweiten Trennabschnitts 13b aufgegeben wird, und wobei der mittels des dritten Kondensatorverdampfers 131 kondensierte zweite Anteil der mittels des zweiten Kondensatorverdampfers 121 verdampften weiteren Flüssigkeit aus der zweiten Rektifikationskolonne 12 oder dessen Anteil, der in die dritte Rektifikationskolonne 13 eingespeist wird, also der Stoffstrom k, auf die dritte Rektifikationskolonne 13 zwischen dem ersten Trennabschnitt 13a und dem zweiten Trennabschnitt 13b aufgegeben wird.

In den Luftzerlegungsanlagen 100 und 200 gemäß den Figuren 1 und 2 ist die abgekühlte Druckluft, mit der die erste Rektifikationskolonne 11 gespeist wird, ausschließlich gasförmige, abgekühlte oder vorverflüssigte Druckluft, die in dem Hauptluftverdichter 2 auf nicht mehr das Druckniveau, auf dem die erste Rektifikationskolonne 11 betrieben wird, verdichtet wurde.

In der Luftzerlegungsanlage 300 gemäß Figur 3, die eine weitere Ausgestaltung der vorliegenden Erfindung veranschaulicht, wird diese Lufteinspeisung abweichend vorgenommen. Die abgekühlte Druckluft, mit der die erste Rektifikationskolonne 11 gespeist wird, umfasst hier die gasförmige, abgekühlte Druckluft des Stoffstrom a, die auf nicht mehr das Druckniveau, auf dem die erste Rektifikationskolonne 11 betrieben wird, verdichtet wurde, aber zusätzlich auch verflüssigte Luft eines Stoffstroms o, die mittels eines Nachverdichters 9 auf ein Druckniveau verdichtet wurde, das oberhalb des Druckniveaus liegt, auf dem die erste Rektifikationskolonne 11 betrieben wird, und die anschließend in dem Hauptwärmetauscher 4 verflüssigt und in die erste Rektifikationskolonne 11 entspannt wird.

In der Luftzerlegungsanlage 400 gemäß Figur 4, die eine weitere Ausgestaltung der vorliegenden Erfindung veranschaulicht, wird im Gegensatz zu den zuvor veranschaulichten Luftzerlegungsanlagen keine am Kopf der zweiten Rektifikationskolonne 12 in einer Flüssigkeitsrückhalteeinrichtung gesammelte Flüssigkeit auf die erste Rektifikationskolonne 11 zurückgeführt. Der Teilstrom des zur Bildung des Flüssigstickstoffprodukts E verwendeten Stoffstroms, der zur Unterkühlung des Flüssigstickstoffprodukts E entspannt wird, kann dennoch in die erste Rektifikationskolonne 11 eingespeist werden (nicht gezeigt).

Der Stoffstrom c wird hier erwärmt, ohne zuvor durch den Unterkühlungsgegenströmer 5 geführt zu werden. Der Unterkühlungsgegenströmer 5 weist daher typischerweise keine entsprechende Passage auf. Auch die Passage für die gemäß den zuvor veranschaulichten Anlagen am Kopf der zweiten Rektifikationskolonne 12 in einer Flüssigkeitsrückhalteeinrichtung gesammelte Flüssigkeit, die auf die erste Rektifikationskolonne 11 zurückgeführt wird, entfällt typischerweise, auch wenn beide Passagen in Figur 4 noch rudimentär veranschaulicht sind.

## Patentansprüche

1. Verfahren zur Tieftemperaturzerlegung von Luft, bei dem eine Luftzerlegungsanlage (100-400) mit einer ersten Rektifikationskolonne (11) und einer zweiten Rektifikationskolonne (12) verwendet wird, wobei
- die erste Rektifikationskolonne (11) auf einem Druckniveau von 9 bis 13,5 bar betrieben wird und die zweite Rektifikationskolonne (12) auf einem Druckniveau von 5,5 bis 8,5 bar betrieben wird,
- die erste Rektifikationskolonne (11) mit abgekühlter Druckluft gespeist wird und die zweite Rektifikationskolonne (12) mit Flüssigkeit aus der ersten Rektifikationskolonne (11) oder hieraus gebildeter Flüssigkeit gespeist wird,
- mittels eines ersten Kondensatorverdampfers (111) Kopfgas der ersten Rektifikationskolonne (11) kondensiert wird und Flüssigkeit aus der zweiten Rektifikationskolonne (12) oder hieraus gebildete Flüssigkeit unter Erhalt eines ersten Verdampfungsprodukts verdampft wird,
- mittels eines zweiten Kondensatorverdampfers (121) Kopfgas der zweiten Rektifikationskolonne (12) kondensiert wird und weitere Flüssigkeit aus der zweiten Rektifikationskolonne (12) oder hieraus gebildete Flüssigkeit unter Erhalt eines zweiten Verdampfungsprodukts verdampft wird,
- mittels einer Entspannungsmaschine (7) ein erster Anteil des zweiten Verdampfungsprodukts entspannt, erwärmt und aus dem Verfahren ausgeführt wird, und
- Kopfgas der ersten Rektifikationskolonne (11) als Reinstickstoffprodukt aus dem Verfahren ausgeführt wird,
- eine dritte Rektifikationskolonne (13) verwendet wird,
- mittels eines dritten Kondensatorverdampfers (131) Sumpfflüssigkeit der dritten Rektifikationskolonne (13) oder hieraus gebildete Flüssigkeit unter Erhalt eines dritten Verdampfungsprodukts verdampft wird, und
- die dritte Rektifikationskolonne (13) mit unverdampfter weiterer Flüssigkeit aus der zweiten Rektifikationskolonne (12) oder hieraus gebildeter Flüssigkeit gespeist wird, **dadurch gekennzeichnet, dass**
- die dritte Rektifikationskolonne (13) auf einem Druckniveau von 1,1 bis 2,5 bar betrieben wird,
- ein zweiter Anteil des zweiten Verdampfungsprodukts mittels des dritten Kondensatorverdampfers kondensiert und zumindest zu einem Teil in die dritte Rektifikationskolonne eingespeist wird, und dass
- weitere Sumpfflüssigkeit der dritten Rektifikationskolonne (13) oder hieraus gebildete Flüssigkeit innenverdichtet und als Unreinsauerstoffprodukt aus dem Verfahren ausgeführt wird.

2. Verfahren nach Anspruch 1, bei dem die weitere Sumpfflüssigkeit der dritten Rektifikationskolonne mit einem Sauerstoffgehalt von 85 bis 99,8% gebildet wird.

3. Verfahren nach Anspruch 1 oder 2, bei dem zumindest der zweite Kondensatorverdampfer (121) ein Forced-Flow-Kondensatorverdampfer ist.

4. Verfahren nach einem der vorstehenden Ansprüche, bei dem der zweite Kondensatorverdampfer (121) auf einem Verdampfungsdruckniveau von 2 bis 5 bar betrieben wird.

5. Verfahren nach Anspruch 4, bei dem der erste Anteil des zweiten Verdampfungsprodukts, der mittels einer Entspannungsmaschine (7) entspannt, erwärmt und aus dem Verfahren ausgeführt wird, der Entspannungsmaschine (7) auf dem Verdampfungsdruckniveau zugeführt wird.

6. Verfahren nach einem der vorstehenden Ansprüche, bei dem mittels des ersten Kondensatorverdampfers (111) Sumpfflüssigkeit aus der zweiten Rektifikationskolonne (12) unter Erhalt des ersten Verdampfungsprodukts und eines unverdampften Rests teilverdampft wird, und bei dem ein erster Teil des unverdampften Rests mittels des zweiten Kondensatorverdampfers (121) unter Erhalt des zweiten Verdampfungsproduks verdampft wird.

7. Verfahren nach Anspruch 6, bei dem ein zweiter Teil des unverdampften Rests in die dritte Rektifikationskolonne (13) eingespeist wird.

8. Verfahren nach Anspruch 7, bei dem die unverdampfte weitere Flüssigkeit aus der zweiten Rektifikationskolonne (12) oder die hieraus gebildete Flüssigkeit, mit der die dritte Rektifikationskolonne (13) gespeist wird, und der mittels des dritten Kondensatorverdampfers (131) kondensierte zweite Anteil des zweiten Verdampfungsprodukts oder dessen Anteil, der in die dritte Rektifikationskolonne (13) eingespeist wird, in einem Kopfbereich in die dritte Rektifikationskolonne (13) eingespeist werden.

9. Verfahren nach einem der Ansprüche 1 bis 6, bei dem als die unverdampfte weitere Flüssigkeit aus der zweiten Rektifikationskolonne (12) oder die hieraus gebildete Flüssigkeit, mit der die dritte Rektifikationskolonne (13) gespeist wird, Flüssigkeit verwendet wird, die über einen Seitenabzug aus der zweiten Rektifikationskolonne (12) entnommen wird.

10. Verfahren nach Anspruch 9, bei dem die dritte Rektifikationskolonne (13) einen ersten Trennabschnitt (13a) und einen oberhalb des ersten Trennabschnitts (13a) angeordneten zweiten Trennabschnitt (13b) aufweist, wobei die unverdampfte weitere Flüssigkeit aus der zweiten Rektifikationskolonne (12) oder die hieraus gebildete Flüssigkeit, mit der die dritte Rektifikationskolonne (13) gespeist wird, auf die dritte Rektifikationskolonne (13) oberhalb des zweiten Trennabschnitts (13b) aufgegeben wird, und bei dem der mittels des dritten Kondensatorverdampfers (131) kondensierte zweite Anteil des zweiten Verdampfungsprodukts oder dessen Anteil, der in die dritte Rektifikationskolonne (13) eingespeist wird, auf die dritte Rektifikationskolonne (13) zwischen dem ersten Trennabschnitt (13a) und dem zweiten Trennabschnitt (13b) aufgegeben wird.

11. Verfahren nach einem der vorstehenden Ansprüche, bei dem die abgekühlte Druckluft, mit der die erste Rektifikationskolonne (11) gespeist wird, ausschließlich gasförmige, abgekühlte oder teilvorverflüssigte Druckluft ist, die auf nicht mehr das Druckniveau, auf dem die erste Rektifikationskolonne (11) betrieben wird, verdichtet wurde.

12. Verfahren nach einem der Ansprüche 1 bis 10, bei dem die abgekühlte Druckluft, mit der die erste Rektifikationskolonne (11) gespeist wird, gasförmige, abgekühlte Druckluft umfasst, die auf nicht mehr das Druckniveau, auf dem die erste Rektifikationskolonne (11) betrieben wird, verdichtet wurde, und bei dem die abgekühlte Druckluft, mit der die erste Rektifikationskolonne (11) gespeist wird, ferner verflüssigte Luft umfasst, die auf ein Druckniveau verdichtet wurde, das oberhalb des Druckniveaus liegt, auf dem die erste Rektifikationskolonne (11) betrieben wird, und die anschließend verflüssigt und in die erste Rektifikationskolonne (11) entspannt wird.

13. Verfahren nach einem der vorstehenden Ansprüche, bei dem die dritte Rektifikationskolonne (13) 10 bis 45 theoretische Trennböden aufweist.

14. Luftzerlegungsanlage (100-400), die eine erste Rektifikationskolonne (11) und eine zweite Rektifikationskolonne (12) aufweist und dafür eingerichtet ist,
- die erste Rektifikationskolonne (11) auf einem Druckniveau von 9 bis 13,5 bar zu betreiben und die zweite Rektifikationskolonne (12) auf einem Druckniveau von 5,5 bis 8,5 bar zu betreiben,
- die erste Rektifikationskolonne (11) mit abgekühlter Druckluft zu speisen und die zweite Rektifikationskolonne (12) mit Flüssigkeit aus der ersten Rektifikationskolonne (11) oder hieraus gebildeter Flüssigkeit zu speisen,
- mittels eines ersten Kondensatorverdampfers (111) Kopfgas der ersten Rektifikationskolonne (11) zu kondensieren und Flüssigkeit aus der zweiten Rektifikationskolonne (12) oder hieraus gebildete Flüssigkeit unter Erhalt eines ersten Verdampfungsprodukts zu verdampfen,
- mittels eines zweiten Kondensatorverdampfers (121) Kopfgas der zweiten Rektifikationskolonne (11) zu kondensieren und weitere Flüssigkeit aus der zweiten Rektifikationskolonne (12) oder hieraus gebildete Flüssigkeit unter Erhalt eines zweiten Verdampfungsprodukts zu verdampfen,
- mittels einer Entspannungsmaschine (7) einen ersten Anteil des zweiten Verdampfungsprodukts zu entspannen, zu erwärmen und aus der Luftzerlegungsanlage auszuführen, und
- Kopfgas der ersten Rektifikationskolonne (11) als Reinstickstoffprodukt aus der Luftzerlegungsanlage auszuführen, wobei
- eine dritte Rektifikationskolonne (13) bereitgestellt ist,
- ein dritter Kondensatorverdampfer (131) bereitgestellt ist, der dafür eingerichtet ist, Flüssigkeit aus der dritten Rektifikationskolonne (13) oder hieraus gebildete Flüssigkeit unter Erhalt eines dritten Verdampfungsprodukts zu verdampfen, und
- Mittel bereitgestellt sind, die dafür eingerichtet sind, die dritte Rektifikationskolonne (13) mit unverdampfter weiterer Flüssigkeit aus der zweiten Rektifikationskolonne (12) oder hieraus gebildeter Flüssigkeit zu speisen, **dadurch gekennzeichnet, dass**
- die dritte Rektifikationskolonne (13) für einen Betrieb auf einem Druckniveau von 1,1 bis 2,5 bar eingerichtet ist,
- der dritte Kondensatorverdampfer (131) dafür eingerichtet ist, einen zweiten Anteil des zweiten Verdampfungsprodukts zu kondensieren und Mittel bereitgestellt sind, die dafür eingerichtet sind, den mittels des dritten Kondensatorverdampfers (131) kondensierten zweiten Anteil des zweiten Verdampfungsprodukts zumindest zu einem Teil in die dritte Rektifikationskolonne (13) einzuspeisen, und dass
- Mittel bereitgestellt sind, die dafür eingerichtet sind, weitere Sumpfflüssigkeit der dritten Rektifikationskolonne (13) oder hieraus gebildete Flüssigkeit innenzuverdichten und als Unreinsauerstoffprodukt aus der Luftzerlegungsanlage auszuführen.

## Claims

1. Method for low-temperature air separation, in which an air separation unit (100-400) having a first rectification column (11) and a second rectification column (12) is used,
- the first rectification column (11) being operated at a pressure level of 9 to 13.5 bar and the second rectification column (12) being operated at a pressure level of 5.5 to 8.5 bar,
- the first rectification column (11) being supplied with cooled compressed air and the second rectification column (12) being supplied with liquid from the first rectification column (11) or liquid formed therefrom,
- by means of a first condenser evaporator (111), head gas of the first rectification column (11) being condensed and liquid from the second rectification column (12) or liquid formed therefrom being evaporated to obtain a first evaporation product,
- by means of a second condenser evaporator, head gas of the second rectification column (12) being condensed (121) and further liquid from the second rectification column (12) or liquid formed therefrom being evaporated to obtain a second evaporation product,
- by means of a decompression machine (7), a first portion of the second evaporation product being decompressed, heated and removed from the method, and
- head gas of the first rectification column (11) being removed from the method as a pure nitrogen product,
- a third rectification column (13) being used,
- by means of a third condenser evaporator (131), sump liquid of the third rectification column (13) or liquid formed therefrom being evaporated to obtain a third evaporation product, and
- the third rectification column (13) being supplied with non-evaporated further liquid from the second rectification column (12) or liquid formed therefrom, **characterized in that**
- the third rectification column (13) is operated at a pressure level of 1.1 to 2.5 bar,
- a second portion of the second evaporation product is condensed by means of the third condenser evaporator and at least part is supplied into the third rectification column, **and in that**
- further sump liquid of the third rectification column (13) or liquid formed therefrom is internally compressed and removed from the method as an impure oxygen product.

2. Method according to claim 1, in which the further sump liquid of the third rectification column is formed having an oxygen content of 85 to 99.8%.

3. Method according to claim 1 or 2, in which at least the second condenser evaporator (121) is a forced-flow condenser evaporator.

4. Method according to any of the preceding claims, in which the second condenser evaporator (121) is operated at an evaporation pressure level of 2 to 5 bar.

5. Method according to claim 4, in which the first portion of the second evaporation product, which is decompressed by means of a decompression machine (7), heated and removed from the method, is fed to the decompression machine (7) at the evaporation pressure level.

6. Method according to any of the preceding claims, in which by means of the first condenser evaporator (111), sump liquid from the second rectification column (12) is partly evaporated to obtain the first evaporation product and a non-evaporated residue, and in which a first part of the non-evaporated residue is evaporated by means of the second condenser evaporator (121) to obtain the second evaporation product.

7. Method according to claim 6, in which a second part of the non-evaporated residue is supplied into the third rectification column (13).

8. Method according to claim 7, in which the non-evaporated further liquid from the second rectification column (12) or the liquid formed therefrom, which is supplied to the third rectification column (13), and the second portion of the second evaporation product condensed by means of the third condenser-evaporator (131), or the portion thereof which is supplied to the third rectification column (13), are supplied to the third rectification column (13) in a head region.

9. Method according to any of claims 1 to 6, in which liquid withdrawn from the second rectification column (12) via a side draw is used as the non-evaporated further liquid from the second rectification column (12) or the liquid formed therefrom which is supplied to the third rectification column (13).

10. Method according to claim 9, in which the third rectification column (13) has a first separation section (13a) and a second separation section (13b) arranged above the first separation section (13a), wherein the non-evaporated further liquid from the second rectification column (12) or the liquid formed therefrom, which is supplied to the third rectification column (13), is supplied to the third rectification column (13) above the second separation section (13b), and in which the second portion of the second evaporation product condensed by means of the third condenser evaporator (131), or the portion thereof which is supplied to the third rectification column (13), is supplied to the third rectification column (13) between the first separation section (13a) and the second separation section (13b).

11. Method according to any of the preceding claims, in which the cooled compressed air supplied to the first rectification column (11) is exclusively gaseous, cooled or partly pre-liquefied compressed air that has been compressed so that it is no longer at the pressure level at which the first rectification column (11) is operated.

12. Method according to any of claims 1 to 10, in which the cooled compressed air supplied to the first rectification column (11) comprises gaseous cooled compressed air that has been compressed so that it is no longer at the pressure level at which the first rectification column (11) is operated, and in which the cooled compressed air supplied to the first rectification column (11) further comprises liquefied air that has been compressed to a pressure level above the pressure level at which the first rectification column (11) is operated and that is subsequently liquefied and decompressed into the first rectification column (11).

13. Method according to any of the preceding claims, in which the third rectification column (13) has 10 to 45 theoretical separating plates.

14. Air separation unit (100-400) having a first rectification column (11) and a second rectification column (12) and being configured to
- operate the first rectification column (11) at a pressure level of 9 to 13.5 bar and operate the second rectification column (12) at a pressure level of 5.5 to 8.5 bar,
- supply the first rectification column (11) with cooled compressed air and supply the second rectification column (12) with liquid from the first rectification column (11) or liquid formed therefrom,
- by means of a first condenser evaporator (111), condense head gas of the first rectification column (11) and evaporate liquid from the second rectification column (12) or liquid formed therefrom to obtain a first evaporation product,
- by means of a second condenser evaporator (121), condense head gas of the second rectification column (11) and evaporate further liquid from the second rectification column (12) or liquid formed therefrom to obtain a second evaporation product,
- by means of a decompression machine (7), decompress and heat a first portion of the second evaporation product and remove it from the method, and
- remove head gas of the first rectification column (11) from the method as a pure nitrogen product,
- a third rectification column (13) being provided,
- a third condenser evaporator (131) being provided, which is configured to evaporate liquid from the third rectification column (13) or liquid formed therefrom to obtain a third evaporation product,
and
- means are provided, which are configured to supply the third rectification column (13) with non-evaporated further liquid from the second rectification column (12) or liquid formed therefrom, **characterized in that**
- the third rectification column (13) is configured for operation at a pressure level of 1.1 to 2.5 bar,
- the third condenser evaporator (131) is configured to condense a second portion of the second evaporation product and means are provided, which are configured to supply at least part of the second portion of the second evaporation product condensed by means of the third condenser evaporator (131) into the third rectification column (13), **and in that**
- means are provided, which are configured to internally compress further sump liquid of the third rectification column (13) or liquid formed therefrom and to remove it from the method as an impure oxygen product.

## Revendications

1. Procédé de séparation cryogénique de l'air, dans lequel une installation de séparation de l'air (100-400) comportant une première colonne de rectification (11) et une deuxième colonne de rectification (12) est utilisée,
- la première colonne de rectification (11) fonctionnant à un premier niveau de pression de 9 à 13,5 bars et la deuxième colonne de rectification (12) fonctionnant à un deuxième niveau de pression de 5,5 à 8,5 bars,
- la première colonne de rectification (11) étant alimentée en air comprimé refroidi et la deuxième colonne de rectification (12) étant alimentée en liquide en provenance de la première colonne de rectification (11) ou en liquide formé à partir de celui-ci,
- à l'aide d'un premier condenseur-évaporateur (111), du gaz de tête de la première colonne de rectification (11) étant condensé et un liquide en provenance de la deuxième colonne de rectification (12) ou un liquide formé à partir de celui-ci étant évaporé avec obtention d'un premier produit d'évaporation,
- à l'aide d'un deuxième condenseur-évaporateur (121), du gaz de tête de la deuxième colonne de rectification (12) étant condensé et un autre liquide en provenance de la deuxième colonne de rectification (12) ou un liquide formé à partir de celui-ci étant évaporé avec obtention d'un deuxième produit d'évaporation,
- à l'aide d'une machine de détente (7), une première portion du deuxième produit d'évaporation étant détendue, réchauffée et évacuée du procédé, et
- du gaz de tête de la première colonne de rectification (11) étant évacué du procédé en tant que produit d'azote pur,
- une troisième colonne de rectification (13) étant utilisée,
- à l'aide d'un troisième condenseur-évaporateur (131), un liquide de cuve de la troisième colonne de rectification (13) ou un liquide formé à partir de celui-ci étant évaporé avec obtention d'un troisième produit d'évaporation, et
- la troisième colonne de rectification (13) étant alimentée en un autre liquide non évaporé en provenance de la deuxième colonne de rectification (12) ou en un liquide formé à partir de celui-ci, **caractérisé en ce que**
- la troisième colonne de rectification (13) fonctionne à un niveau de pression de 1,1 à 2,5 bars,
- une deuxième portion du deuxième produit d'évaporation est condensée à l'aide du troisième condenseur-évaporateur et est introduite au moins en partie dans la troisième colonne de rectification, **et en ce que**
- un autre liquide de cuve de la troisième colonne de rectification (13) ou un liquide formé à partir de celui-ci est comprimé de manière interne et évacué du procédé en tant que produit d'oxygène impur.

2. Procédé selon la revendication 1, dans lequel l'autre liquide de cuve de la troisième colonne de rectification est formé avec une teneur en oxygène de 85 à 99,8 %.

3. Procédé selon la revendication 1 ou 2, dans lequel au moins le deuxième condenseur-évaporateur (121) est un condenseur-évaporateur à circulation forcée.

4. Procédé selon l'une quelconque des revendications précédentes, dans lequel le deuxième condenseur-évaporateur (121) fonctionne à un niveau de pression d'évaporation de 2 à 5 bars.

5. Procédé selon la revendication 4, dans lequel la première portion du deuxième produit d'évaporation, qui est détendue, réchauffée et évacuée du procédé à l'aide d'une machine de détente (7), est acheminée à la machine de détente (7) au niveau de pression d'évaporation.

6. Procédé selon l'une quelconque des revendications précédentes, dans lequel, à l'aide du premier condenseur-évaporateur (111), le liquide de cuve en provenance de la deuxième colonne de rectification (12) est partiellement évaporé avec obtention du premier produit d'évaporation et d'un résidu non évaporé, et dans lequel une première partie du résidu non évaporé est évaporée à l'aide du deuxième condenseur-évaporateur (121) avec obtention du deuxième produit d'évaporation.

7. Procédé selon la revendication 6, dans lequel une deuxième partie du résidu non évaporé est introduite dans la troisième colonne de rectification (13).

8. Procédé selon la revendication 7, dans lequel l'autre liquide non évaporé en provenance de la deuxième colonne de rectification (12) ou le liquide formé à partir de celui-ci, en lequel la troisième colonne de rectification (13) est alimentée, et la deuxième portion, condensée à l'aide du troisième condenseur-évaporateur (131), du deuxième produit d'évaporation ou la portion de celui-ci qui est introduite dans la troisième colonne de rectification (13) est introduite dans une zone de tête dans la troisième colonne de rectification (13).

9. Procédé selon l'une quelconque des revendications 1 à 6, dans lequel on utilise, comme autre liquide non évaporé en provenance de la deuxième colonne de rectification (12) ou liquide formé à partir de celui-ci, en lequel la troisième colonne de rectification (13) est alimentée, le liquide qui a été retiré de la deuxième colonne de rectification (12) par l'intermédiaire d'une évacuation latérale.

10. Procédé selon la revendication 9, dans lequel la troisième colonne de rectification (13) présente une première section de séparation (13a) et une deuxième section de séparation (13b) disposée au-dessus de la première section de séparation (13a), l'autre liquide non évaporé en provenance de la deuxième colonne de rectification (12) ou le liquide formé à partir de celui-ci, en lequel la troisième colonne de rectification (13) est alimentée, étant fourni à la troisième colonne de rectification (13) au-dessus de la deuxième section de séparation (13b), et dans lequel la deuxième portion, condensée à l'aide du troisième condenseur-évaporateur (131), du deuxième produit d'évaporation ou la portion de celui-ci qui est introduite dans la troisième colonne de rectification (13) est fournie à la troisième colonne de rectification (13) entre la première section de séparation (13a) et la deuxième section de séparation (13b).

11. Procédé selon l'une quelconque des revendications précédentes, dans lequel l'air comprimé refroidi, en lequel la première colonne de rectification (11) est alimentée, est de l'air comprimé exclusivement gazeux, refroidi ou partiellement pré-liquéfié qui a été comprimé à un niveau de pression qui n'est plus le niveau de pression auquel la première colonne de rectification (11) fonctionne.

12. Procédé selon l'une quelconque des revendications 1 à 10, dans lequel l'air comprimé refroidi, en lequel la première colonne de rectification (11) est alimentée, comprend de l'air comprimé gazeux refroidi qui a été comprimé à un niveau de pression qui n'est plus le niveau de pression auquel la première colonne de rectification (11) fonctionne, et dans lequel l'air comprimé refroidi, en lequel la première colonne de rectification (11) est alimentée, comprend en outre de l'air liquéfié qui a été comprimé à un niveau de pression qui se situe au-dessus du niveau de pression auquel la première colonne de rectification (11) fonctionne, et qui est ensuite liquéfié et détendu dans la première colonne de rectification (11).

13. Procédé selon l'une des revendications précédentes, dans lequel la troisième colonne de rectification (13) présente 10 à 45 plateaux de séparation théoriques.

14. Installation de séparation de l'air (100-400), qui présente une première colonne de rectification (11) et une deuxième colonne de rectification (12) et est conçue
- pour faire fonctionner la première colonne de rectification (11) à un niveau de pression de 9 à 13,5 bars et la deuxième colonne de rectification (12) à un niveau de pression de 5,5 à 8,5 bars,
- pour alimenter la première colonne de rectification (11) en air comprimé refroidi et pour alimenter la deuxième colonne de rectification (12) en liquide en provenance de la première colonne de rectification (11) ou en liquide formé à partir de celui-ci,
- à l'aide d'un premier condenseur-évaporateur (111), du gaz de tête de la première colonne de rectification (11) étant condensé et un liquide en provenance de la deuxième colonne de rectification (12) ou un liquide formé à partir de celui-ci étant évaporé avec obtention d'un premier produit d'évaporation,
- pour condenser, à l'aide d'un deuxième condenseur-évaporateur (121), du gaz de tête de la deuxième colonne de rectification (11) et un autre liquide en provenance de la deuxième colonne de rectification (12) ou un liquide formé à partir de celui-ci avec obtention d'un deuxième produit d'évaporation,
- pour détendre, pour réchauffer et pour évacuer de l'installation de séparation de l'air une première portion du deuxième produit d'évaporation à l'aide d'une machine de détente (7), et
- pour évacuer de l'installation de séparation de l'air du gaz de tête de la première colonne de rectification (11) en tant que produit d'azote pur,
où
- une troisième colonne de rectification (13) est fournie,
- un troisième condenseur-évaporateur (131) est fourni, lequel est conçu pour évaporer un liquide en provenance de la troisième colonne de rectification (13) ou un liquide formé à partir de celui-ci avec obtention d'un troisième produit d'évaporation,
et
- des moyens sont fournis, lesquels sont conçus pour alimenter la troisième colonne de rectification (13) en un autre liquide non évaporé en provenance de la deuxième colonne de rectification (12) ou en un liquide formé à partir de celui-ci, **caractérisée en ce que**
- la troisième colonne de rectification (13) est conçue pour un fonctionnement à un niveau de pression de 1,1 à 2,5 bars,
- le troisième condenseur-évaporateur (131) est conçu pour condenser une deuxième portion du deuxième produit d'évaporation et des moyens sont fournis, lesquels sont conçus pour introduire en partie dans la troisième colonne de rectification (13) la deuxième portion, condensée à l'aide du troisième condenseur-évaporateur (131), du deuxième produit d'évaporation, et **en ce que**
- des moyens sont fournis, lesquels sont conçus pour comprimer de manière interne un autre liquide de cuve de la troisième colonne de rectification (13) ou un liquide formé à partir de celui-ci et pour l'évacuer de l'installation de séparation de l'air en tant que produit d'oxygène impur.
